# FASCICULE DE BREVET EUROPEEN

(11) **EP 0 678 218 B1**
(45) Date de publication et mention de la délivrance du brevet: **29.09.1999**
(21) Numéro de dépôt: 92902925.4
(22) Date de dépôt: 27.01.1992
(51) Int. Cl.: H01J 31/50

(54) **Méthode pour visualiser le profil d'intensité d'une impulsion laser**
Verfahren zum Anzeigen des Profils der Intensität einer Laserpsuls
Method for visualising the intensity profile of a laser pulse

(30) Priorité: 30.01.1991 LU 87882
(43) Date de publication de la demande: 25.10.1995
(73) Titulaire: COMMUNAUTE ECONOMIQUE EUROPEENNE (CEE), 2920 Luxembourg (LU)
(72) Inventeur: GROSSETIE, Jean-Claude, I-21027 Ispra (IT); MIEHE, Joseph-Albert, F-67200 Strasbourg (FR); BOUSSOUKAYA, Mustapha, F-91220 Brétigny-sur-Orge (FR)
(74) Mandataire: Weinmiller, Jürgen
(86) Numéro de dépôt international: EP9200165
(87) Numéro de publication internationale: WO9214257

(56) Documents cités:
- EP-A- 0 127 735
- FR-A- 2 662 036
- US-A- 4 868 380
- IBM TECHNICAL DISCLOSURE BULLETIN. vol. 26, no. 12, Mai 1984, NEW YORK US pages 6604 - 6605; J KASH: 'Picosecond streak camera with single photon sensitivity'

## Description

L'invention se réfère à une méthode pour visualiser le profile d'intensité d'une impulsion laser ultrabrève.

Pour l'étude des phénomènes transitoires, on sait générer des impulsions laser d'une durée très brève de l'ordre de 10⁻¹⁰ sec. La connaissance exacte du profile d'intensité de cette impulsion y est très importante. On l'obtient jusqu'ici par une caméra à balayage de fente qui comporte dans une enceinte sous vide une photocathode, une grille d'extraction, des électrodes de focalisation, des plaques de déflexion et un écran de visualisation. L'impulsion laser à analyser est appliquée à travers un substrat transparent de la photocathode, qui, en réponse, émet des électrons. Ceux-ci sont alors soumis au champ électrique appliqué entre la cathode et la grille d'extraction. Ils sont accélérés, passent à travers un trou dans une anode de focalisation et sont enfin défléchis par des plaques de déflexion, qui reçoivent une tension en dent de scie. Sur l'écran, on peut alors visualiser la distribution temporelle des photons de l'impulsion laser qui frappent la photocathode.

Une photocathode du type semi-conducteur qui est illuminée par de la lumière et qui émet des électrons en réponse est décrite dans le document US-A-4 868 380.

Dans le document Appl. Phys. Lett. 45(4), 15 août 1984, p.307 à 309, on décrit une photocathode métallique sur laquelle on dirige un rayon pulsé pour extraire des électrons.

Enfin, le document EP-A-0 127 735 décrit un photodétecteur en forme d'une pluralité d'aiguilles métalliques qui reçoit la lumière et en produit un courant de cathode.

L'invention a pour but de proposer une méthode permettant d'analyser des impulsions d'une durée inférieure à 10⁻¹⁰sec, c'est-à-dire ayant une réponse temporelle d'une picoseconde et même moins.

Ce but est atteint selon l'invention par la méthode telle que définie par la revendication 1 ci-jointe. En ce qui concerne des détails de mise en oeuvre de l'invention, référence est faite à la revendication 2,

L'invention sera décrite ci-après plus en détail à l'aide d'un exemple de réalisation et des dessins annexés.

La figure 1 montre schématiquement et en coupe axiale une "streak" caméra pour la mise en oeuvre de la méthode selon l'invention.

La figure 2 représente une variante de la photocathode visible sur la figure 1.

Sur la figure 1, on voit une enceinte 1, qui est susceptible d'être mise sous vide d'environ 1,3•10⁻⁶ Pa (10⁻⁸ Torr) et qui comporte, centrés sur un axe 2, une aiguille métallique 3, une grille d'extraction 4, une anode de focalisation 5 ayant un trou central, des plaques de déflexion 6 et enfin un écran de visualisation 7, en phosphore, par exemple. Les différents organes sont reliés à des sources de tension électrique adéquats pour assurer leurs fonctions conventionnelles respectives. En particulier, l'aiguille 3 est connectée à un générateur 8 d'une impulsion électrique qui est synchronisée avec l'impulsion optique à analyser. Cette dernière provient d'un laser 9 placé hors de l'enceinte 1 et dirigeant son faisceau 13 à travers une fenêtre 10 vers une zone située en face de l'aiguille 3. L'amplitude de l'impulsion électrique fournie par le générateur 8 est choisie légèrement inférieure à un seuil auquel se produit une émission spontanée d'électrons de l'aiguille.

Cette émission n'est enfin obtenue que par l'application simultanée de cette impulsion électrique et du faisceau optique provenant du laser 9, l'émission d'électrons correspondant alors assez fidèlement au profil temporel de l'impulsion optique. La réalisation directe, à partir d'un laser seul, d'un champ électrique, d'une intensité telle qu'il se produit un effet tunnel et une émission d'électrons, nécessiterait des puissances importantes de l'ordre de 1,3.10¹¹W/cm² alors que l'action conjointe de l'impulsion électrique et de l'impulsion optique fait qu'une puissance optique du faisceau de l'ordre de 10⁵W/cm² suffit pour déclencher l'effet tunnel. L'invention permet donc de réduire la puissance du faisceau laser à analyser et donc d'améliorer la résolution temporelle de l'analyse.

La figure 2 représente une variante par rapport à l'aiguille 3 de la figure 1. On y voit en effet un substrat 11 en métal bon conducteur qui est relié comme précédemment au générateur 8 à travers la paroi de l'enceinte 1. Ce substrat comporte une surface d'émission 12 ayant une certaine rugosité microscopique du substrat, de sorte qu'il y a une pluralité de pointes susceptibles d'émettre des électrons. On a observé que le seuil d'émission est bien plus bas lorsque la surface est rugueuse, car le champ électrique local au sommet d'une pointe aigue est d'un facteur B plus grande que le champ microscopique moyen autour de cette pointe, le facteur B pouvant atteindre 10⁴.

L'invention n'est pas limitée à l'exemple de réalisation décrit ci-dessus. Ainsi, il n'est pas obligatoire que le faisceau laser intersecte l'axe 2 à 90°. En choisissant par exemple un angle de 45° avec la surface d'émission rugueuse, on obtient une émission de champ impulsionnel accompagnée d'une photoémission. On peut en outre remplacer le générateur d'impulsions 8 par une source de tension continue, mais dans ce cas il faut réduire cette tension pour éviter des décharges involontaires avant que l'impulsion laser soit déclenchée.

## Revendications

1. Méthode pour visualiser le profile d'intensité d'une impulsion laser ultrabrève, ladite méthode utilisant une caméra comportant dans une enceinte sous vide une photocathode avec au moins une pointe métallique, une grille d'extraction, des électrodes de focalisation, des plaques de déflexion et un écran de visualisation caractérisée par le fait que cette impulsion est dirigée vers l'intérieur, de la caméra, en ce que le faisceau laser traverse une zone en face de cette pointe, et qu'une impulsion électrique est appliquée à la grille d'extraction en synchronisme avec ladite impulsion laser, l'amplitude de cette impulsion électrique étant choisie légèrement inférieure à celle nécessaire pour causer toute seule une émission spontanée d'électrons de la photocathode.

2. Méthode selon la revendication 1, caractérisée en ce que l'impulsion électrique définit une fenêtre temporelle autour de l'impulsion laser à visualiser.

## Patentansprüche

1. Methode zur Sichtbarmachung des Intensitätsprofils eines ultrakurzen Laserimpulses, wobei diese Methode eine Kamera verwendet, die in einem unter Vakuum stehenden Raum eine Fotokathode mit mindestens einer metallischen Spitze, ein Extraktionsgitter, Fokussierelektroden, Ablenkplatten und einen Anzeigebildschirm aufweist, dadurch gekennzeichnet, daß dieser Impuls ins Innere der Kamera gelenkt wird, daß der Laserstrahl eine Zone vor dieser Spitze durchquert und daß ein elektrischer Impuls synchron mit dem Laserimpuls an das Extraktionsgitter angelegt wird, wobei die Amplitude dieses elektrischen Impulses geringfügig geringer gewählt wird als diejenige, die notwendig ist, um alleine eine spontane Elektronenemission der Fotokathode zu bewirken.

2. Methode nach Anspruch 1, dadurch gekennzeichnet, daß der elektrische Impuls ein zeitliches Fenster um den anzuzeigenden Laserimpuls herum definiert.

## Claims

1. A method for displaying the intensity profile of an ultra short laser pulse, said method using a camera comprising in an evacuated envelope a photocathode with at least one metal peak, an extraction grid, focalisation electrodes, deflection plates and a display screen, characterized in that this pulse is directed towards the inside of the camera, that the laser beam passes through a zone facing this peak, and that an electric pulse is applied to the extraction grid in synchronism with said laser pulse, the amplitude of this electric pulse being chosen slightly below the amplitude necessary for causing by itself a spontaneous emission of electrons from the photocathode.

2. A method according to claim 1, characterized in that the electric pulse defines a time window encompassing the laser pulse to be displayed.
